# EUROPÄISCHE PATENTSCHRIFT

(11) **EP 1 785 595 B1**
(45) Veröffentlichungstag und Bekanntmachung des Hinweises auf die Patenterteilung: **25.06.2008**
(21) Anmeldenummer: 06122627.0
(22) Anmeldetag: 20.10.2006
(51) Int. Cl.: F01L 1/18, F01L 13/00

(54) **Schaltbarer Schlepphebel eines Ventiltriebs einer Brennkraftmaschine**
Switchable rocker arm of a valve train of an internal combustion engine
Culbuteur commutable d'un mécanisme de distribution d'un moteur à combustion interne

(30) Priorität: 10.11.2005 DE 102005053596
(43) Veröffentlichungstag der Anmeldung: 16.05.2007
(73) Patentinhaber: Schaeffler KG, 91074 Herzogenaurach (DE)
(72) Erfinder: Seitz, Joachim, 96158 Reundorf (DE)

(56) Entgegenhaltungen:
- WO-A-20/05093224
- DE-A1- 10 155 825
- DE-A1- 10 310 226
- DE-A1- 10 347 329

## Beschreibung

### Gebiet der Erfindung

Die Erfindung betrifft einen schaltbaren Schlepphebel eines Ventiltriebs einer Brennkraftmaschine, mit einem Innen- und einem diesen mit seinen Armen umschließenden Außenhebel, wobei die Hebel auf einer gemeinsamen Achse relativ zueinander verschwenkbeweglich verlaufen und über Koppelmittel derartig miteinander verbindbar sind, dass bei Kopplung ein großer und bei Entkopplung ein kleiner oder 0-Ventilhub generiert ist, wobei der Innenhebel an einer Unterseite an einem Ende eine Anlage für ein Gaswechselventil und am anderen Ende eine Komplementärfläche für ein Abstützelement sowie der Außenhebel auf jedem Arm eine Anlauffläche für einen Großhubnocken und der Innenhebel eine Anlauffläche für einen Klein- oder 0-Hubnocken besitzt, wobei zwischen den Hebeln eine Lost-Motion-Feder vorgesehen ist, wobei die Arme des Außenhebels am einen Ende unmittelbar nach deren Anlaufflächen in Stirnseiten enden, wobei der Innenhebel, zumindest mit einem Bereich dessen Anlage für das Gaswechselventil, längs über die Stirnseiten der Arme des Außenhebels hinaussteht.

### Hintergrund der Erfindung

Ein derartiger Schlepphebel geht aus der als gattungsbildend betrachteten DE 103 47 329 A1 hervor. Nachteilig ist bei diesem dessen relativ großes Massenträgheitsmoment um die Achse am anderen Ende. Damit einher geht, dass auch die den Außenhebel im Abschaltfall zurückführende Lost-Motion-Feder relativ stark ausgelegt werden muss. Die Reibarbeit ist erhöht und gleichzeitig kann die maximal fahrbare Drehzahl ggf. begrenzt sein. Auch findet am Außenhebel bei dessen Kopplung eine unnötig große Durchbiegung bei Nockenbeaufschlagung statt.

### Aufgabe der Erfindung

Aufgabe der Erfindung ist es daher, einen Schlepphebel der vorgenannten Art zu schaffen, bei dem die zitierten Nachteile beseitigt sind. Insbesondere soll ein Schlepphebel geschaffen werden, der hinsichtlich seines Massenträgheitsmoments und der Durchbiegung optimiert ist.

### Lösung der Aufgabe

Erfindungsgemäß wird diese Aufgabe dadurch gelöst, dass die Achse, in Längsrichtung des Schlepphebels vom anderen Ende aus gesehen, hinter der Komplementärfläche für das Abstützelement und vor den Anlaufflächen für die Hubnocken angeordnet ist.

Somit sind die eingangs zitierten Nachteile wirkungsvoll beseitigt. Insbesondere ist an einen schaltbaren Schlepphebel mit Längsverriegelung gedacht, bei dem ein schieberartiges Koppelmittel oberhalb der Komplementärfläche für das Abstützelement im Innenhebel verläuft und längs mit einem Querbalken des Außenhebels am anderen Ende in Eingriff bringbar ist. Ggf. ist jedoch auch ein Schlepphebel mit Querverriegelung vorgesehen.

Im Vergleich zum beschreibungseinleitend zitierten Stand der Technik ist mit einer Reduzierung des Massenträgheitsmoments um den Schwenkpunkt (Komplementärfläche) zu rechnen. Hierdurch können ggf. größere Maximaldrehzahlen gefahren werden. Gleichzeitig ist die Durchbiegung des Außenhebels bei Nockenkontakt und Kopplung verringert, so dass der Schlepphebel schwächer dimensioniert werden kann.

In Konkretisierung der Erfindung ist es vorgeschlagen, als Lost-Motion-Feder wenigstens eine Drehschenkelfeder vorzusehen, die zweckmäßigerweise auf der Achse zwischen einem Arm des Außenhebels und dem Innenhebel eingespannt ist. Vorzugsweise sind zwei Lost-Motion-Federn vorgesehen, die innerhalb der Arme des Außenhebels verlaufen. Alternativ ist auch an andere Lost-Motion-Federn wie Schraubendruckfedern oder dergleichen gedacht, die zwischen den Hebeln wirken. Aufgrund des Einsatzes der Drehschenkelfedern liegt ein schaltbarer Schlepphebel vor, der insbesondere nicht hoch baut und eine kompakte Bauform besitzt.

Der vorgeschlagene Schieber (Kolben) oberhalb der Komplementärfläche im Innenhebel als Koppelmittel lässt sich sehr einfach über aus dem Kopf des Abstützelements und einen kurzen Kanal heranleitbares Hydraulikmittel in wenigstens eine Richtung verlagern. In die andere Richtung kann eine Rückstellung über die Kraft eines mechanischen Federmittels wie einer Schraubendruck- oder Schraubenzugfeder erfolgen. Ggf. können auch andere Koppelmittel wie Schieberpakete, Kugeln, Keile etc. vorgesehen sein. Auch ist an eine alternative Beaufschlagung wie eine magnetische, elektromagnetische etc. gedacht.

In Draufsicht bildet der Außenhebel ein Kasten- oder U-Profil und ist am einen Ende durch den Querbalken verbunden. Der Querbalken stabilisiert zum einen den Außenhebel, zum anderen dient er mit seiner Oberseite als hervorragende Anschlagfläche für das Koppelmittel.

Zur Darstellung einer fluchtenden Zuordnung des Koppelmittels zu der Komplementärfläche an der Oberseite des Querbalkens ist ein Anschlag vorgesehen. Dieser kann entweder als von einer Stirnfläche des Innenhebels am anderen Ende ausgehender Ansatz ausgebildet sein, der mit einer Unterseite des Querbalkens kommuniziert. Alternativ können die Arme des Außenhebels im Bereich einer Quermittelebene des Schlepphebels durch einen Querbalken an der Unterseite verbunden sein, auf dem der Innenhebel mit einer Unterfläche anschlägt. Somit ist im Nockengrundkreis eine fluchtende Zuordnung des Koppelmittels zu seiner entsprechenden Gegenfläche geschaffen. Klar ist, dass in diesem Bereich auch ein geringes Koppelspiel vorgesehen sein muss. Dieses kann über Variation einer Höhe der Komplementärfläche am Querbalken oder der Höhe des mittig untergreifenden Querbalkens geschaffen werden. Ggf. können in diesen Bereichen geeignete Abstimmbeilagen aufgelegt werden.

Gemäß einer zweckmäßigen Fortbildung der Erfindung soll wenigstens eines der Hebel (Außen- oder Innenhebel) aus einem Leichtbauwerkstoff wie Blech bestehen. Dies wirkt sich günstig auf die Fertigungskosten und die Masse des Schlepphebels aus. Vorzugsweise soll der Schlepphebel, sofern er aus Blechwerkstoff besteht, mit seinen wesentlichen Bauteilen in einem Stanz- Biegeprozess in Massenfertigung dargestellt werden.

Der Bereich des Innenhebels mit der Komplementärfläche am anderen Ende kann zwischen den Seitenwänden des Innenhebels separat vorgesehen sein. Jedoch ist auch eine separate Anordnung hinter einer entsprechenden endseitigen Stirnfläche des Innenhebels vorgesehen. Alternativ hierzu kann der Bereich der Komplementärfläche mit der entsprechenden Aufnahme für das Koppelmittel auch eine einteilige Ausbildung mit dem Innenhebel erfahren.

In Konkretisierung der Erfindung ist als Anlauffläche im Innenhebel eine drehbare Rolle und sind als Anlaufflächen am Außenhebel Gleitflächen vorgesehen. Somit hat nur der Bereich, welcher statistisch bzw. empirisch gesehen den häufigsten Nockenkontakt hat, die aufwändigere Drehverbindung. Es kann jedoch auch zweckmäßig und vorgesehen sein, dass sämtliche Anlaufflächen mit drehbaren Rollen bzw. sämtliche Anlaufflächen lediglich mit Gleitflächen versehen sind oder dass die Anlaufflächen am Außenhebel drehbare Rollen sind und die Anlauffläche am Innenhebel durch eine Gleitfläche gebildet ist.

### Kurze Beschreibung der Zeichnung

Die Erfindung ist zweckmäßigerweise anhand der Zeichnung näher erläutert. Es zeigen:
- Figur 1: in einer räumlichen Ansicht den erfindungsgemäßen Schlepphebel und die
- Figur 2: einen Schnitt entlang der Längsmittelebene des Schlepphebels.

### Ausführliche Beschreibung der Zeichnung

Die Figuren offenbaren einen schaltbaren Schlepphebel 1 eines Ventiltriebs einer Brennkraftmaschine. Dieser besteht aus einem in Draufsicht U-ähnlichen, dünnwandigen Außenhebel 4, zwischen dessen Armen 2 ein balkenartiger Innenhebel 3 mit seinen Seitenwänden 19 aufgenommen ist. Die Hebel 3, 4 verlaufen auf einer gemeinsamen Achse 5 relativ verschwenkbeweglich zueinander. Die Achse 5 liegt im Bereich einer Quermittelebene des Schlepphebels 1.

Der Innenhebel 3 hat an einem Ende 8 an einer Unterseite 7 eine Anlage 9 für wenigstens ein Gaswechselventil. Am anderen Ende 10 hat der Innenhebel 3 an der Unterseite 7 eine Komplementärfläche 11 zur Lagerung auf einem Kopf eines Abstützelements. Gleichzeitig ist zu erkennen, dass oberhalb der Komplementärfläche 11 ein längs verlagerbarer Schieber als Koppelmittel 6 positioniert ist. Dieser kann über Hydraulikmittel in seine Koppelposition verlagert werden. Letzteres ist über einen direkten Kanal 27 aus dem Kopf des Abstützelements vor eine Innenstirn des Koppelmittels 6 leitbar. Für einen gewünschten Koppelfall wird das Koppelmittel 6 hydraulisch abschnittsweise aus dem Innenhebel 3 ausgefahren, wofür ein Querbalken 16 am anderen Ende 10, welcher die Arme 2 des Außenhebels 4 verbindet, an seiner Oberseite 18 eine Komplementärfläche 17 besitzt.

Auf der Seite des einen Endes 8 hat der Außenhebel 4 nach der Achse 5 zwei Anlaufflächen 12 für respektive Großhubnocken. Diese sind hier als Gleitflächen ausgebildet. Der Innenhebel 3 besitzt in diesem Querbereich zwischen seinen Seitenwänden 19 eine drehbare und vorzugsweise wälzgelagerte Rolle, die als Anlauffläche 13 beispielsweise für einen Niedrighubnocken dient.

Es ist zu erkennen, dass der Innenhebel 3 mit seinem Abschnitt, welcher die Anlage 9 am einen Ende 8 hat, über Stirnseiten 15 des Außenhebels 4 hinaussteht. Der Außenhebel 4 ist somit unmittelbar nach seinen Anlaufflächen 12 "abgekürzt". Offenbart ist zudem, dass der Innenhebel 3 im Bereich des einen Endes 8 durch einen Quersteg 20 verbunden ist, welcher an seiner Unterseite die vorgenannte Anlage 9 besitzt.

Wie Figur 1 zeigt, ist die Achse 5 mit zwei Lost-Motion-Federn 14 versehen, die hier als Drehschenkelfedern ausgebildet sind. Diese Federn 14 verlaufen axial zwischen den Armen 2 des Außenhebels 4 und den Armen 19 des Innenhebels 3. Zur Schaffung des entsprechenden Bauraums sind die Arme 2 des Außenhebels 4 in diesem Bereich kastenartig ausgeformt.

Um eine fluchtende Lagezuordnung des Innenhebels 3 zum Außenhebel 4 bei Nockengrundkreisdurchlauf zu garantieren, werden zwei Vorschläge gemacht. Entweder steht am anderen Ende 10 von einem unteren Abschnitt 22 des Innenhebels 3 ein Ansatz 24 ab. Auf diesem kann der Querbalken 16 des Außenhebels 4 mit seiner Unterseite 25 zur Anlage kommen.

Alternativ hierzu kann ein Querbalken 26 benutzt werden, der die Arme 2 des Außenhebels 4 in etwa im Bereich einer Quermittelebene des Schlepphebels 1, den Innenhebel 3 untergreifend, verbindet. Hierzu kann der Innenhebel 3 mit einem geeigneten Bereich seiner Unterseite 7 in Anlage auf einer Oberseite des Querbalkens 26 kommen.

Wie beschreibungseinleitend dargelegt, ist die Achse 5, in Längsrichtung des Schlepphebels 1 gesehen, zwischen der Komplementärfläche 11 für das Abstützelement und den Anlaufflächen 12, 13 für die Hubnocken angeordnet. Somit wurde diese Achse 5, bezogen auf den beschreibungseinleitend zitierten Stand der Technik, deutlich weiter in Richtung zur Hebelmitte verlagert. Sie liegt jetzt deutlich näher am Schwenkpunkt des gesamten Schlepphebels 1 (Komplementärfläche 11). Hierdurch ist eine Reduzierung des Massenträgheitsmoments des gesamten Schlepphebels 1 um diesen Schwenkpunkt erzielbar, was zu einer Erhöhung der maximalen Drehzahl im gekoppelten Zustand des Schlepphebels 1 führen kann. Gleichzeitig ist auch im entkoppelten Zustand das Massenträgheitsmoment des Außenhebels 4 um die Achse 5 reduziert. Auch erfährt der Außenhebel 4 im Koppelzustand bei Nockenbeaufschlagung nicht mehr die relativ hohe Durchbiegung wie im beschreibungseinleitend zitierten Stand der Technik. Somit kann der Außenhebel 4 ggf. schwächer dimensioniert werden.

### Liste der Bezugszahlen

1) Schlepphebel
2) Arm
3) Innenhebel
4) Außenhebel
5) Achse
6) Koppelmittel
7) Unterseite
8) Ende
9) Anlage
10) Ende
11) Komplementärfläche
12) Anlauffläche
13) Anlauffläche
14) Lost-Motion-Feder
15) Stirnseite
16) Querbalken
17) Komplementärfläche
18) Oberseite
19) Seitenwand
20) Quersteg
21) Abschnitt
22) Abschnitt
23) Stirnfläche
24) Ansatz
25) Unterseite
26) Querbalken
27) Kanal

## Patentansprüche

1. Schaltbarer Schlepphebel (1) eines Ventiltriebs einer Brennkraftmaschine, mit einem Innen- und einem diesen mit seinen Armen (2) umschließenden Außenhebel (3, 4), wobei die Hebel (3, 4) auf einer gemeinsamen Achse (5) relativ zueinander verschwenkbeweglich verlaufen und über Koppelmittel (6) derartig miteinander verbindbar sind, dass bei Kopplung ein großer und bei Entkopplung ein kleiner oder 0-Ventilhub generiert ist, wobei der Innenhebel (3) an einer Unterseite (7) an einem Ende (8) eine Anlage (9) für ein Gaswechselventil und am anderen Ende (10) eine Komplementärfläche (11) für ein Abstützelement sowie der Außenhebel (4) auf jedem Arm eine Anlauffläche (12) für einen Großhubnocken und der Innenhebel (3) eine Anlauffläche (13) für einen Klein-oder 0-Hubnocken besitzt, wobei zwischen den Hebeln (3, 4) eine Lost-Motion-Feder (14) vorgesehen ist, wobei die Arme (2) des Außenhebels (4) am einen Ende (8) unmittelbar nach deren Anlaufflächen (12) in Stirnseiten (15) enden, wobei der Innenhebel (3), zumindest mit einem Bereich dessen Anlage (9) für das Gaswechselventil, längs über die Stirnseiten (15) der Arme (2) des Außenhebels (4) hinaussteht, **dadurch gekennzeichnet, dass** die Achse (5), in Längsrichtung des Schlepphebels (1) vom anderen Ende (10) aus gesehen, hinter der Komplementärfläche (11) für das Abstützelement und vor den Anlaufflächen (12, 13) für die Hubnocken angeordnet ist.

2. Schlepphebel nach Anspruch 1, **dadurch gekennzeichnet, dass** als Lost-Motion-Feder (14) wenigstens eine Drehschenkelfeder oder ein Drehschenkelfederpaket vorgesehen ist, die oder das auf der Achse (5) zwischen einem Arm (2) des Außenhebels (4) und dem Innenhebel (3) eingespannt ist.

3. Schlepphebel nach Anspruch 1, **dadurch gekennzeichnet, dass** im Innenhebel (3), im Bereich oberhalb dessen Komplementärfläche (11) für das Abstützelement, ein in Längsrichtung des Schlepphebels (1) verlagerbarer Schieber als Koppelmittel (6) appliziert ist, wobei die Arme (2) des Außenhebels (4) an dem anderen Ende (10) gürtelartig durch einen Querbalken (16) verbunden sind und wobei das Koppelmittel (6) für den Koppelfall abschnittsweise auf eine Komplementärfläche (17) an einer Oberseite (18) des Querbalkens (16) verlagerbar ist.

4. Schlepphebel nach Anspruch 3, **dadurch gekennzeichnet, dass** der Innenhebel (3) aus zwei im wesentlichen aufrechten sowie dünnwandigen Seitenwänden (19) besteht, die zumindest im Bereich des einen Endes (8) durch einen Quersteg (20) mit der Anlage (9) für das Gaswechselventil verbunden sind, wobei das Koppelmittel (6) entweder in einem separaten Einsatzteil zwischen oder stirnseitig hinter den Seitenwänden (19) oder in einem einteilig mit den Seitenwänden (19) dargestellten Abschnitt (21) verläuft.

5. Schlepphebel nach Anspruch 3, **dadurch gekennzeichnet, dass** von einem unteren Abschnitt (22) einer Stirnfläche (23) des Innenhebels (3) am anderen Ende (10) ein Ansatz (24) absteht, auf dem in einer Grundkreisphase der Nocken der Querbalken (16) mit dessen Unterseite (25) zur fluchtenden Ausrichtung des Koppelmittels (6) zu der Komplementärfläche (17) an der Oberseite (18) des Querbalkens (16) anschlägt.

6. Schlepphebel nach Anspruch 3, **dadurch gekennzeichnet, dass** die Arme (2) des Außenhebels (4) an der Unterseite (7) und im Längsabschnitt der Anlaufflächen (12, 13) durch einen Querbalken (26) untergriffen sind, auf dem in einer Grundkreisphase der Nocken der Innenhebel (3) mit einer Unterfläche zur fluchtenden Ausrichtung des Koppelmittels (6) zu der Komplementärfläche (17) an der Oberseite (18) des Querbalkens (16) anschlägt.

7. Schlepphebel nach Anspruch 1, **dadurch gekennzeichnet, dass** wenigstens eines der Bauteile Innenhebel (3)/ Außenhebel (4) aus einem dünnwandigen Leichtbauwerkstoff wie Blech besteht.

8. Schlepphebel nach Anspruch 1, **dadurch gekennzeichnet, dass** als Anlauffläche (13) im Innenhebel (3) eine drehbare Rolle und als Anlaufflächen (12) am Außenhebel (4) Gleitflächen vorgesehen sind.

9. Schlepphebel nach Anspruch 1 oder 3, **dadurch gekennzeichnet, dass** das Koppelmittel (6) in wenigstens eine Verlagerungsrichtung über Hydraulikmittel verlagerbar ist, das über einen die Komplementärfläche (11) im Innenhebel (3) schneidenden Kanal (27) heranleitbar ist.

## Claims

1. Adjustable valve rocker lever (1) of a valve timing gear of an internal combustion engine, having an inner lever (3) and an outer lever (4) enclosing the former with its arms (2), the levers (3, 4) running on a common axis (5) so that they can swivel relative to one another and being connectable to one another by way of coupling links (6) in such a way that a large valve lift is generated when coupled and a small or zero valve lift is generated when decoupled, the inner lever (3) on an underside (7) at one end (8) having a seating face (9) for an exhaust and refill valve and at the other end (10) a complementary face (11) for a support element, and the outer lever (4) on each arm having a lifting face (12) for a main lift cam and the inner lever (3) having a lifting face (13) for a low or zero-lift cam, a lost-motion spring (14) being provided between the levers (3, 4), the arms (2) of the outer lever (4) at one end (8) terminating in end faces (15) directly after their lifting faces (12), the inner lever (3), at least with an area of its seating face (9) for the exhaust and refill valve, protruding lengthwise beyond the end faces (15) of arms (2) of the outer lever (4), **characterized in that** the axis (5), viewed from the other end (10) in the longitudinal direction of the valve rocker lever (1), is arranged behind the complementary face (11) for the support element and in front of the lifting faces (12, 13) for the lifting cams.

2. Valve rocker lever according to Claim 1, **characterized in that** at least one torsion spring or a set of torsion springs is provided as lost-motion spring (14), which is/are clamped on the axis (5) between an arm (2) of the outer lever (4) and the inner lever (3).

3. Valve rocker lever according to Claim 1, **characterized in that** in the inner lever (3), in the area above its complementary face (11) for the support element, a slide displaceable in the longitudinal direction of the valve rocker lever (1) is applied as coupling link (6), the arms (2) of the outer lever (4) at the other end (10) being connected by a strap-like cross member (16) and the coupling link (6) in the event of coupling being displaceable in sections on a complementary face (17) on an upper side (18) of the cross member (16).

4. Valve rocker lever according to Claim 3, **characterized in that** the inner lever (3) comprises two essentially upright and thin-walled side walls (19), which at least in the area of one end (8) are connected by a cross web (20) to the seating face (9) for the exhaust and refill valve, the coupling link (6) running either in a separate insert between or at the face behind the side walls (19) or in a section (21) integrally formed with the side walls (19).

5. Valve rocker lever according to Claim 3, **characterized in that** from a lower section (22) of an end face (23) of the inner lever (3) at the other end (10) a shoulder (24) protrudes, on which in a base circle phase of the cams the cross member (16) strikes with its underside (25) for alignment of the coupling link (6) with the complementary face (17) on the upper side (18) of the cross member (16).

6. Valve rocker lever according to Claim 3, **characterized in that** on the underside (7) and in the longitudinal section of the lifting faces (12, 13) the arms (2) of the outer lever (4) are undercut by a cross member (26), on which, in a base circle phase of the cams, the inner lever (3) strikes with an underside for alignment of the coupling link (6) with the complementary face (17) on the upper side (18) of the cross member (16).

7. Valve rocker lever according to Claim 1, **characterized in that** at least one of the components, either the inner lever (3) or the outer lever (4), is composed of a thin-walled, lightweight material such as sheet metal.

8. Valve rocker lever according to Claim 1, **characterized in that** a rotatable roller is provided as lifting face (13) in the inner lever (3) and slide faces are provided as lifting faces (12) on the outer lever (4).

9. Valve rocker lever according to Claim 1 or 3, **characterized in that** the coupling link (6) is displaceable in at least one moving direction by hydraulic fluid, which can be conducted via a duct (27) breaching the complementary face (11) in the inner lever (3).

## Revendications

1. Culbuteur commutable (1) d'un système de commande des soupapes d'un moteur à combustion interne, comprenant un levier intérieur et un levier extérieur (3, 4) entourant celui-ci avec ses bras (2), les leviers (3, 4) s'étendant sur un même axe (5) de manière mobile en pivotement l'un par rapport à l'autre et pouvant être connectés l'un à l'autre par le biais de moyens d'accouplement (6), de telle sorte que lors de l'accouplement, il se produise une grande course des soupapes, et lors du désaccouplement une faible course des soupapes, ou une course de soupapes nulle, le levier intérieur (3) possédant, au niveau de son côté inférieur, à une extrémité (8) un appui (9) pour une soupape d'échange gazeux et à l'autre extrémité (10) une surface complémentaire (11) pour un élément support, et le levier extérieur (4) présentant sur chaque bras une surface de coulissage (12) pour une came à grande course et le levier intérieur (3) présentant une surface de coulissage (13) pour une came à faible course ou à course nulle, un ressort à perte de mouvement (14) étant prévu entre les leviers (3, 4), les bras (2) du levier extérieur (4) se terminant à une extrémité (8) directement après leurs surfaces de coulissage (12) par des côtés frontaux (15), le levier intérieur (3) faisant saillie au moins avec une région de son appui (9) pour la soupape d'échange gazeux, longitudinalement au-delà des côtés frontaux (15) des bras (2) du levier extérieur (4), **caractérisé en ce que** l'axe (5), vu dans la direction longitudinale du culbuteur (1), depuis l'autre extrémité (10), étant disposé derrière la surface complémentaire (11) pour l'élément support et avant les surfaces de coulissage (12, 13) pour les cames à courses.

2. Culbuteur selon la revendication 1, **caractérisé en ce que** l'on prévoit comme ressort à perte de mouvement (14) au moins un ressort à branches rotatif, ou un paquet de ressorts à branches rotatifs, qui sont précontraints sur l'axe (5) entre un bras (2) du levier extérieur (4) et du levier intérieur (3).

3. Culbuteur selon la revendication 1, **caractérisé en ce que** dans le levier intérieur (3), dans la région au-dessus de sa surface complémentaire (11) pour l'élément support, un coulisseau déplaçable dans la direction longitudinale du culbuteur (1) est appliqué en tant que moyen d'accouplement (6), les bras (2) du levier extérieur (4) étant connectés à l'autre extrémité (10) en forme de sangle par une poutre transversale (16), et le moyen d'accouplement (6) pouvant être déplacé en partie dans le cas d'un accouplement sur une surface complémentaire (17) sur un côté supérieur (18) de la poutre transversale (16).

4. Culbuteur selon la revendication 3, **caractérisé en ce que** le levier intérieur (3) se compose de deux parois latérales (19) essentiellement droites et à parois minces, qui sont connectées au moins dans la région d'une extrémité (8) par une nervure transversale (20) à l'appui (9) pour la soupape d'échange gazeux, le moyen d'accouplement (6) s'étendant soit dans une partie d'insertion séparée entre ou du côté frontal derrière les parois latérales (19), soit dans une portion (21) réalisée d'une seule pièce avec les parois latérales (19).

5. Culbuteur selon la revendication 3, **caractérisé en ce qu'**une saillie (24) se projette à l'autre extrémité (10) depuis une portion inférieure (22) d'une face frontale (23) du levier intérieur (3), sur laquelle saillie (24), dans une phase de cercle de base des cames, la poutre transversale (16) vient buter avec son côté inférieur (25), en vue d'aligner le moyen d'accouplement (6) par rapport à la surface complémentaire (17) au côté supérieur (18) de la poutre transversale (16).

6. Culbuteur selon la revendication 3, **caractérisé en ce que** les bras (2) du levier extérieur (4) sont saisis par le dessous au niveau du côté inférieur (7) et dans la portion longitudinale des surfaces de coulissage (12, 13) par une poutre transversale (26), sur laquelle dans une phase de cercle de base des cames, le levier intérieur (3) vient buter avec une surface inférieure en vue d'aligner le moyen d'accouplement (6) par rapport à la surface complémentaire (17) au côté supérieur (18) de la poutre transversale (16).

7. Culbuteur selon la revendication 1, **caractérisé en ce qu'**au moins l'un des composants levier intérieur (3) / levier extérieur (4) se compose d'un matériau de construction léger à parois minces, comme de la tôle.

8. Culbuteur selon la revendication 1, **caractérisé en ce que** l'on prévoit comme surface de coulissage (13) dans le levier intérieur (3) un rouleau rotatif et comme surfaces de coulissage (12) sur le levier extérieur (4) des surfaces de glissement.

9. Culbuteur selon la revendication 1 ou 3, **caractérisé en ce que** le moyen d'accouplement (6) peut être déplacé dans au moins une direction de déplacement par le biais de moyens hydrauliques, qui peuvent être acheminés par le biais d'un canal (27) coupant la surface complémentaire (11) dans le levier intérieur (3).
